# EUROPÄISCHE PATENTSCHRIFT

(11) **EP 0 956 490 B1**
(45) Veröffentlichungstag und Bekanntmachung des Hinweises auf die Patenterteilung: **31.01.2001**
(21) Anmeldenummer: 97953811.3
(22) Anmeldetag: 13.12.1997
(51) Int. Cl.: F28D 19/04, F28F 19/01

(54) **WÄRMESPEICHERBLOCK FÜR REGENERATIVE WÄRMETAUSCHER**
HEAT ACCUMULATOR BLOCK FOR REGENERATIVE HEAT EXCHANGERS
BLOC ACCUMULATEUR THERMIQUE POUR ECHANGEURS DE CHALEUR A REGENERATION

(30) Priorität: 19.12.1996 DE 19652999
(43) Veröffentlichungstag der Anmeldung: 17.11.1999
(73) Patentinhaber: STEAG encotec GmbH, 45128 Essen (DE); 2H KUNSTSTOFF GmbH, D-48493 Wettringen (DE)
(72) Erfinder: BOLLE, Bernd, D-46284 Dorsten (DE); STÜFCHEN, Lothar, D-45721 Haltern (DE); HAGEMANN, Franz-Josef, D-48607 Ochtrup (DE); HEWING, Bernd, D-48607 Ochtrup (DE)
(86) Internationale Anmeldenummer: EP9707016
(87) Internationale Veröffentlichungsnummer: WO9827394

(56) Entgegenhaltungen:
- DE-A- 3 236 054
- DE-A- 3 424 159
- DE-A- 3 436 802
- PATENT ABSTRACTS OF JAPAN vol. 012, no. 137 (M-690), 26.April 1988 & JP 62 258994 A (ASAHI GLASS CO LTD), 11.November 1987,

## Beschreibung

Die Erfindung betrifft einen Wärmespeicherblock für regenerative Wärmetauscher mit einer Mehrzahl von Wärmetauscherplatten, die zur Bildung von Strömungskanälen im wesentlichen parallel zueinander angeordnet sind, sowie einen Schmutzfänger für Wärmespeicherblöcke regenerativer Wärmetauscher.

Wärmespeicherblöcke dieser Art besitzen in der Regel die Form von Tortenstücken und bilden gemeinsam einen Rotor, der bei seinem Umlauf zwei Zonen durchquert. In der ersten Zone wird er mit einem heißen Medium beaufschlagt, welches Wärme an die Wärmetauscherplatten abgibt. In der zweiten Zone wird er von einem kalten Medium durchströmt, an welches die vorher gespeicherte Wärme abgegeben wird. Die Wärmetauscherplatten bestehen im allgemeinen aus Stahl und sind zur Erhöhung ihrer Koresionsbeständigkeit mit Emaille beschichtet.

Regenerative Wärmetauscher dienen bevorzugt dazu, die Wärme eines heißen Gasstroms auf einen kalten Gasstrom zu übertragen. Ein wesentliches Anwendungsgebiet ist die Rauchgasreinigung, beispielsweise in Kraftwerks- und Müllverbrennungsanlagen, wobei das Rauchgas in einer Rauchgasentschwefelungsanlage (REA) gewaschen wird. Vorher wird es gekühlt, wobei es seine Wärme an den regenerativen Wärmetauscher abgibt. Anschließend erfolgt eine Wiedererwärmung, und zwar unter Nutzung der im Wärmetauscher gespeicherten Wärme.

Bei der Abkühlung wird in aller Regel der Taupunkt der im Rauchgas enthaltenen kondensierbaren Stoffe unterschritten. Diese setzen sich an den Wärmetauscherplatten der Wärmespeicherblöcke ab und bilden dort Ablagerungen. Ferner ist das aus der REA kommende kalte Gas in gewissem Umfange mit Flüssigkeitströpfchen und Feststoffpartikeln beladen, die sich ebenfalls an den Platten absetzen und den Ablagerungseffekt verstärken.

Die in den Wärmespeicherblöcken gebildeten Kanäle setzen sich also zunehmend zu und bedürfen daher einer regelmäßigen, und zwar recht häufigen Abreinigung. Dies geschieht durch Bestrahlen mit Luft, Wasser oder Dampf. Bei jedem Reinigungsvorgang bleibt ein Rest der frisch gebildeten Ablagerungen auf den Platten haften, so daß das Zuwachsen der Kanäle durch die Reinigungsvorgänge lediglich verzögert wird. Sobald die Strömungskanäle durch die Reinigungsvorgänge nicht mehr ausreichend erweitert werden können, muß ein Austausch der Wärmespeicherblöcke vorgenommen werden.

Der Erfindung liegt die Aufgabe zugrunde, die Standzeit der Wärmespeicherblöcke zu verlängern.

Zur Lösung dieser Aufgabe ist der eingangs genannte Wärmespeicherblock dadurch gekennzeichnet,
- daß den Wärmetauscherplatten auf der vom kalten Medium angeströmten Seite ein Schmutzfänger vorgeschaltet ist,
- daß der Schmutzfänger eine Mehrzahl von Schutzplatten aufweist, die im wesentlichen parallel zu den Wärmetauscherplatten ausgerichtet sind,
- daß eine Mehrzahl von Abstandshaltern vorgesehen ist, die zwischen benachbarten Schutzplatten angeordnet sind und diese über Befestigungsmittel miteinander verbinden, und
- daß die Abstandshalter mit Abstand zu den vom kalten Medium angeströmten Rändern der Schutzplatten angeordnet sind.

Der Erfindung liegt die Erkenntnis zugrunde, daß sich die Ablagerungen vornehmlich in dem vom kalten Medium angeströmten Bereich des Wärmespeicherblocks bilden, wobei sie sich im wesentlichen nur ein relativ kurzes Stück in die Strömungskanäle hineinerstrecken. Erst in diesem Bereich unterschreitet das heiße Medium den Taupunkt. Für das kalte Medium handelt es sich um den Eintrittsbereich mit dem höchsten Verschmutzungsgrad. Hier ist der erfindungsgemäße Schmutzfänger angeordnet. Seine Schutzplatten leisten praktisch keinen Beitrag zur Wärmespeicherung und -übertragung. Es wurde gefunden, daß die Temperaturdifferenz an den Schutzplatten in der Größenordnung von ±1 K liegt. Die Schutzplatten stellen lediglich die Ablagerungsfläche zur Verfügung.

Überraschenderweise genügt die extrem einfache Maßnahme, den Eintrittsbereich der Schutzplatten frei von Abstandshaltern zu lassen, um den Aufbau der Ablagerungen so stark zu verzögern, daß sich der Zeitabstand zwischen den nach wie vor erforderlichen Reinigungsvorgangen vervielfacht. Dementsprechend vervielfacht sich auch der Zeitraum zwischen dem - ebenfalls nach wie vor erforderlichen - Austausch, wobei dieser allerdings in der Mehrzahl der Fälle lediglich den Schmutzfänger betrifft.

Als zusätzlicher vorteilhafter Effekt ergibt sich, daß die nicht gegeneinander abgestützten Schutzplattenränder ein gewisses Maß an Bewegungsfreiheit haben. Sie können also in Vibration kommen, und zwar vor allen Dingen bei der Bestrahlung mit dem Reinigungsmedium, wodurch ein Abplatzen der Ablagerungen stark begünstigt wird.

Schließlich trifft das Reinigungsmedium mit verminderter Wucht auf die Abstandshalter, so daß die hier aufzunehmenden Kräfte in geringerem Maße dazu tendieren, Risse an den Befestigungsstellen hervorzurufen.

Vorzugsweise bestehen die Schutzplatten aus elastisch verformbarem Kunststoff, insbesondere aus Polypropylen mit einer Dicke von 1 mm, da dieses Material resistent gegen chemische Angriffe ist und, anderers als beispielsweise keramisches Material, keine Verwandschaft mit dem Material der Ablagerungen hat. Auch begünstigt es aufgrund seiner elastischen Verformbarkeit das Abplatzen der Ablagerungen unter der Einwirkung von Vibrationen. Ferner können Einbauspannungen und Wärmedehnungen ohne die Gefahr von Rißbildungen kompensiert werden.

Diese Eigenschaften lassen sich noch dadurch steigern, daß die Schutzplatten eine vorzugsweise wellenförmige Profilierung aufweisen, deren Rippen im wesentlichen in Richtung der Strömungskanäle verlaufen. Wärmedehnungen wirken sich unter diesen Umständen sogar günstig aus, da die hervorgerufenen Bewegungen das Abplatzen der Beläge unterstützen.

Vorteilhafterweise sind die Abstandshalter als kleinflächige Ausbuchtungen der Schutzplatten ausgebildet. Sie werden bei der Herstellung der Schutzplatten ausgeformt und ermöglichen auf diese Weise eine sehr wirtschaftliche Fertigung der Schmutzfänger. Außerdem bilden sie nur eine relativ geringfügige Versperrung der Strömungskanäle.

Dabei wird als ganz besonders vorteilhafte Maßnahme vorgeschlagen, daß die die Abstandshalter bildenden Ausbuchtungen als Erhebungen und korrespondierende Vertiefungen der Platten-Profilierung ausgebildet sind. Jeder Abstandshalter besteht also aus einer Erhebung der einen und einer korrespondierenden Vertiefung der benachbarten Platte, wobei zwischen der Erhebung und der Vertiefung die Befestigungsmittel wirksam sind. Diese können beliebig ausgebildet sein, beispielsweise als Nieten oder Schrauben. Auch kommen Druckknopfverbindungen in Frage. Schließlich lassen sich Fügeverfahren anwenden, wie Schweißen oder Verkleben.

In wesentlicher Weiterbildung der Erfindung wird vorgeschlagen, daß die Erhebungen und korrespondierenden Vertiefungen der Platten-Profilierung in einem Raster angeordnet sind, welches eine Herstellung der Korrespondenz zwischen benachbarten Schutzplatten durch Verdrehen der einen Platte gegenüber der anderen um 180° in der Plattenebene ermöglicht. Auf diese Weise wird lediglich eine einzige Plattenstruktur benötigt. Die Platten werden in abwechselnder Orientierung gestapelt und unter Bildung der Abstandshalter miteinander verbunden.

Als bevorzugtes Raster hat es sich erwiesen, je eine Erhebung und eine Vertiefung nebeneinander in den benachbarten Rippen der Platten-Profilierung auszubilden. Es entsteht ein sehr stabiler Aufbau des Plattenpaketes unter Ausbildung günstiger Strömungsverhältnisse in den Kanälen, wobei es keinerlei Probleme bereitet, den Abstand der Abstandshalter von den anströmseitigen Plattenrändern ausreichend weit zu wählen.

In vorteilhafter Weiterbildung der Erfindung wird vorgeschlagen, daß die Schutzplatten mindestens im Bereich der vom kalten Medium angeströmten Ränder kegelförmige Vorsprünge aufweisen, deren Höhe im wesentlichen dem Abstand zwischen benachbarten Schutzplatten entspricht. Die elastischen Schutzplatten des Schmutzfängers werden beim Abreinigen wie ein Kartenstapel durchgeblättert. Steht eine Schutzplatte nicht mehr unter dem Einfluß des Reinigungsmediums, so schnellt sie in ihre Ausgangslage zurück, wobei sie mit den Vorsprüngen auf die benachbarte Schutzplatte schlägt. Diese Schläge fördern zusätzlich das Abplatzen der Ablagerungen.

Die Erfindung schafft ferner einen Schmutzfänger für Wärmespeicherblöcke regenerativer Wärmetauscher, dessen Merkmale sich aus den Patentansprüchen 9 bis 16 ergeben.

Die Erfindung wird im folgenden anhand eines bevorzugten Ausführungsbeispiels im Zusammenhang mit der beiliegenden Zeichnung näher erläutert. Die Zeichnung zeigt in:
- Fig. 1: eine zum Teil geschnittene perspektivische Ansicht eines regenerativen Wärmetauschers;
- Fig. 2: Schmutzfänger im Grundriß;
- Fig. 3: eine Draufsicht auf einen Schutzplattenstapel; und
- Fig. 4: in vergrößertem Maßstab einen Schnitt entlang der Linie IV-IV in Fig. 3.

Fig. 1 zeigt einen regenerativen Wärmetauscher 1, der einer nicht dargestellten Rauchgasentschwefelungsanlage (REA) zugeordnet ist. Der Wärmetauscher 1 weist einen Rotor 2 auf, der sich bei seinem Umlauf durch zwei Zonen hindurchbewegt. In der rechts dargestellten Zone wird er von Rohgas auf dem Wege zur REA durchströmt. Das Rohgas besitzt heißgasseitig eine Temperatur von etwa 130°C und gibt einen Teil seiner Wärme an den Rotor 2 ab. Es verläßt den Wärmetauscher mit einer Temperatur von etwa 90°C.

In der REA erfolgt dann eine weitere Abkühlung auf ca. 50°C. Mit dieser Temperatur tritt das Reingas in die links dargestellte Zone ein, durchströmt den Rotor und nimmt dabei einen Teil der im Rotor gespeicherten Wärme auf. Es verläßt den Wärmetauscher mit einer Temperatur von etwa 90°C.

Reinigungseinrichtungen 3 und 4 dienen dazu, den Rotor periodisch abzureinigen.

Der Rotor besteht aus einer Mehrzahl von tortenstückförmigen Wärmespeicherblöcken 5, die kaltgasseitig mit Schmutzfängern 6 versehen sind. Jeder Wärmespeicherblock weist eine Mehrzahl von Wärmetauscherplatten auf, die aus emailliertem Stahlblech bestehen und in der Lage sind, Wärme aufzunehmen, zu speichern und wieder abzugeben.

Auch die Schmutzfänger 6 bestehen, wie in Figur 2 dargestellt, aus tortenstückförmigen Blöcken 11, von denen jeder aus einer Mehrzahl von Schutzplatten 12 zusammengesetzt ist. Diese sind mit ihren seitlichen Rändern 13 (Fig. 3) an einer Halteeinrichtung 14 befestigt und bilden Strömungskanäle, die senkrecht zur Zeichenebene von Fig. 2 verlaufen.

Die Schutzplatten 12 werden von Abstandshaltern 15 (Fig. 4) im Abstand zueinander gehalten und zu einem Plattenstapel miteinander verbunden. Als Befestigungsmittel dienen im vorliegenden Falle Klebeverbindungen.

Jeder Abstandshalter 15 besteht aus einer Erhebung 16 der einen Schutzplatte und einer Vertiefung 17 der benachbarten Schutzplatte. Dabei sind die Erhebungen 16 und die Vertiefungen 17 jeder Schutzplatte paarweise nebeneinander angeordnet (Fig. 3).

Die Schutzplatten 12 bestehen aus elastisch verformbarem Kunststoff, nämlich aus Polypropylen und lassen sich ohne weiteres in der dargestellten Form herstellen. Dabei kann mit ein und demselben Raster gearbeitet werden. Wie Fig. 4 zeigt, sind benachbarte Schutzplatten 12 von gleicher Form, jedoch von abwechselnder Orientierung, wobei benachbarte Schutzplatten um 180° gegeneinander verdreht sind. Im übrigen besitzen die Schutzplatten eine Profilierung, deren Rippen 18 parallel zu den Seitenrändern 13 verlaufen.

Wie aus Fig. 3 ersichtlich, sind die Erhebungen 16 und die Vertiefungen 17, die die Abstandshalter 15 bilden, im Abstand zu den stirnseitigen Rändern 19 der Schutzplatten 12 angeordnet. Im Bereich dieser Ränder findet die Bildung der Ablagerungen statt, im vorliegenden Falle allerdings in stark abgeschwächtem Umfang, da sich die Abstandshalter 15 nicht in diesen Bereich hineinerstrecken. Bei den erforderlichen Abreinigungsvorgängen werden die Abstandshalter auch entsprechend weniger beansprucht.

Da die Schutzplatten aus elastisch verformbarem Polypropylen mit einer Dicke von 1 mm bestehen, können sie durch Vibrationen und durch Bewegungen aufgrund von Wärmedehnungen ein Abplatzen der Ablagerungen unterstützen. Auch kompensieren sie Einbauspannungen.

Beispielsweise genügt es, die Schmutzfänger 6 mittels der Einrichtung 4 einmal täglich mit Druckluft von ca. 2 bar abzureinigen. Aufgrund des verstärkten Abplatzens der Ablagerungen ist eine weitergehende Reinigung mit einem Wasserstrahl von ca. 40 bis 100 bar, die bisher alle vier Wochen durchgeführt werden mußte, jetzt frühestens nach fünf Monaten erforderlich.

Ein Austausch des Schmutzfängers 6 ist lediglich alle drei Jahre erforderlich und läßt sich äußerst kostengünstig durchführen.

Da sich die Ablagerungen in den Schmutzfängern sehr langsam aufbauen, bleiben deren Strömungskanäle stets durchlässig. Dadurch bilden sich im Rotor 2 keine vom durchströmenden Kaltgas abgeschirmte Bereiche, die der Korrosion verstärkt unterliegen. Im Ergebnis verlängert sich die Standzeit der Wärmetauscherbleche auf ca. 10 Jahre. Eine erhebliche Kostenreduzierung ist die Folge.

Nach Fig. 4 sind die Schutzplatten 12 im Bereich ihrer vom kalten Medium angeströmten Ränder mit kegelförmigen Vorsprüngen 20 versehen. Bei Vibrationen der Schutzplatten schlagen diese Vorsprünge auf benachbarte Schutzplatten und tragen dazu bei, die Ablagerungen abzusprengen.

Im Rahmen der Erfindung sind durchaus Abwandlungsmöglichkeiten gegeben. So kann die Profilierung der Schutzplatten anders als in Fig. 4 dargestellt aussehen. Denkbar sind selbstverständlich auch ebene Schutzplatten. Ferner besteht die Möglichkeit, abgewandelte Ausführungsformen von Abstandshaltern zu verwenden. Beispielsweise kommen gesonderte Bauteile in Frage. Wesentlich ist, daß der stirnseitige Randbereich der Schutzplatten zumindest auf der Anströmseite des kalten Mediums von Abstandshaltern freigehalten wird. Werden die Abstandshalter, wie dargestellt, als Ausbuchtungen ausgebildet, so kann die Formgebung derart gewählt werden, daß Ausbuchtungen der einen Schutzplatte mit normalen Flächenabschnitten der benachbarten Schutzplatte zusammenwirken. Als Befestigungsmittel kommt beispielsweise eine Punktschweißung in Frage.

Möglich ist es auch, die Wärmetauscherplatten ebenso wie die Schutzplatten auszubilden.

## Patentansprüche

1. Wärmespeicherblock für regenerative Wärmetauscher, mit einer Mehrzahl von Wärmetauscherplatten, die zur Bildung von Strömungskanälen im wesentlichen parallel zueinander angeordnet sind,
**dadurch gekennzeichnet**,
- daß den Wärmetauscherplatten auf der vom kalten Medium angeströmten Seite ein Schmutzfänger (6) vorgeschaltet ist,
- daß der Schmutzfänger (6) eine Mehrzahl von Schutzplatten (12) aufweist, die im wesentlichen parallel zu den Wärmetauscherplatten ausgerichtet sind,
- daß eine Mehrzahl von Abstandshaltern (15) vorgesehen ist, die zwischen benachbarten Schutzplatten angeordnet sind und diese über Befestigungsmittel miteinander verbinden, und
- daß die Abstandshalter (15) mit Abstand zu den vom kalten Medium angeströmten Rändern der Schutzplatten (12) angeordnet sind

2. Wärmespeicherblock nach Anspruch 1, dadurch gekennzeichnet, daß die Schutzplatten (12) aus elastisch verformbarem Kunststoff, insbesondere Polypropylen bestehen und eine Schichtdicke von ca. 1 mm aufweisen.

3. Wärmespeicherblock nach Anspruch 1 oder 2, dadurch gekennzeichnet, daß die Schutzplatten (12) eine vorzugsweise wellenförmige Profilierung aufweisen, deren Rippen (18) im wesentlichen in Richtung der Strömungskanäle verlaufen.

4. Wärmespeicherblock nach einem der Ansprüche 1 bis 3, dadurch gekennzeichnet, daß die Abstandshalter (15) als kleinflächige Ausbuchtungen der Schutzplatten (12) ausgebildet sind.

5. Wärmespeicherblock nach Anspruch 4, dadurch gekennzeichnet, daß die die Abstandshalter (15) bildenden Ausbuchtungen als Erhebungen (16) und korrespondierende Vertiefungen (17) der Platten-Profilierung ausgebildet sind.

6. Wärmespeicherblock nach Anspruch 5, dadurch gekennzeichnet, daß die Erhebungen (16) und die korrespondierenden Vertiefungen (17) der Platten-Profilierung in einem Raster angeordnet sind, welches eine Herstellung der Korrespondenz zwischen benachbarten Schutzplatten (12) durch Verdrehen der einen Schutzplatte gegenüber der anderen um 180° in der Plattenebene ermöglicht.

7. Wärmespeicherblock nach Anspruch 6, dadurch gekennzeichnet, daß je eine Erhebung (16) und eine Vertiefung (17) nebeneinander in benachbarten Rippen (18) der Platten-Profilierung angeordnet sind.

8. Wärmespeicherblock nach einem der Ansprüche 1 bis 7, dadurch gekennzeichnet, daß die Schutzplatten (12) mindestens im Bereich der vom kalten Medium angeströmten Ränder kegelförmige Vorsprünge (20) aufweisen, deren Höhe im wesentlichen dem Abstand zwischen benachbarten Schutzplatten entspricht.

9. Schmutzfänger für Wärmespeicherblöcke regenerativer Wärmetauscher,
**gekennzeichnet durch**
eine Mehrzahl von Schutzplatten (12), die zur Bildung von Strömungskanälen im wesentlichen parallel zueinander angeordnet sind, und eine Mehrzahl von Abstandshaltern (15), die zwischen benachbarten Schutzplaten (12) angeordnet sind und diese über Befestigungsmittel miteinander verbinden, wobei die Abstandshalter (15) mit Abstand zu den vom kalten Medium angeströmten Rändern der Schutzplatten (12) angeordnet sind.

10. Schmutzfänger nach Anspruch 9, dadurch gekennzeichnet, daß die Schutzplatten (2) aus elastisch verformbarem Kunststoff, insbesondere Polypropylen bestehen und eine Schichtdicke von ca. 1 mm aufweisen.

11. Schmutzfänger nach Anspruch 9 oder 10, dadurch gekennzeichnet, daß die Schutzplatten (2) eine vorzugsweise wellenförmige Profilierung aufweisen, deren Rippen (8) im wesentlichen in Richtung der Strömungskanäle verlaufen.

12. Schmutzfänger nach einem der Ansprüche 9 bis 11, dadurch gekennzeichnet, daß die Abstandshalter (5) als kleinflächige Ausbuchtungen der Schutzplatten (2) ausgebildet sind.

13. Schmutzfänger nach Anspruch 12, dadurch gekennzeichnet, daß die die Abstandshalter (5) bildenden Ausbuchtungen als Erhebungen (6) und korrespondierende Vertiefungen (7) der Platten-Profilierung ausgebildet sind.

14. Schmutzfänger nach Anspruch 13, dadurch gekennzeichnet, daß die Erhebungen (6) und die korrespondierenden Vertiefungen (7) der Platten-Profilierung in einem Raster angeordnet sind, welches eine Herstellung der Korrespondenz zwischen benachbarten Schutzplatten (2) durch Verdrehen der einen Schutzplatte gegenüber der anderen um 180° in der Plattenebene ermöglicht.

15. Schmutzfänger nach Anspruch 14, dadurch gekennzeichnet, daß je eine Erhebung (6) und eine Vertiefung (7) nebeneinander in benachbarten Rippen (8) der Platten-Profilierung angeordnet sind.

16. Schmutzfänger nach einem der Ansprüche 9 bis 15, dadurch gekennzeichnet, daß die Schutzplatten (12) mindestens im Bereich der vom kalten Medium angeströmten Ränder kegelförmige Vorsprünge (20) aufweisen, deren Höhe im wesentlichen dem Abstand zwischen benachbarten Schutzplatten entspricht.

## Claims

1. Heat storage block for regenerative heat exchanger, with a plurality of heat exchanger plates, which are arranged substantially parallel to one another for formation of flow channels, characterised in that
- a contaminant collector (6) is connected upstream of the heat exchanger plates on the side flowed against by the cold medium,
- the contaminant collector (6) comprises a plurality of protective plates (12), which are aligned substantially parallel to the heat exchanger plates,
- a plurality of spacers (15) is provided, which spacers are arranged between adjacent protective plates and connect these together by way of fastening means, and
- the spacers (15) are arranged at a spacing from the edges, which are flowed against by the cold medium, of the protective plates (12).

2. Heat storage block according to claim 1, characterised in that the protective plates (12) consist of resiliently deformable synthetic material, in particular polypropylene, and have a layer thickness of about 1 millimetre.

3. Heat storage block according to claim 1 or 2, characterised in that the protective plates (12) have a preferably wave-shaped profiling, the ribs (18) of which extend substantially in the direction of the flow channels.

4. Heat storage block according to one of claims 1 to 3, characterised in that the spacers (15) are formed as small-area bulges of the protective plates (12).

5. Heat storage block according to claim 4, characterised in that the bulges forming the spacers (15) are formed as elevations (16) and corresponding depressions (17) of the plate profiling.

6. Heat storage block according to claim 5, characterised in that the elevations (16) and the corresponding depressions (17) of the plate profiling are arranged in a grid, which enables production of the correspondence between adjacent protective plates (12) by turning the one protective plate relative to the other through 180° in the plate plane.

7. Heat storage block according to claim 6, characterised in that each elevation (16) and each depression (17) are arranged adjacent to one another in respective adjacent ribs (18) of the plate profiling.

8. Heat storage block according to one of claims 1 to 7, characterised in that the protective plates (12) have conical protrusions (20), the height of which substantially corresponds to the spacing between adjacent protective plates, at least in the region of the edges flowed against by the cold medium.

9. Contaminant collector for heat storage blocks of regenerative heat exchangers, characterised by a plurality of protective plates (12), which are arranged substantially parallel to one another for formation of flow channels, and a plurality of spacers (15), which are arranged between adjacent protective plates (12) and connect these together by way of fastening means, wherein the spacers (15) are arranged at a spacing from the edges, which are flowed against by the cold medium, of the protective plates (12).

10. Contaminant collector according to claim 9, characterised in that the protective plates (2) consist of resiliently deformable synthetic material, in particular polypropylene, and have a layer thickness of about 1 millimetre.

11. Contaminant collector according to claim 9 or 10, characterised in that the protective plates (2) have a preferably wave-shaped profiling, the ribs (8) of which extend substantially in the direction of the flow channels.

12. Contaminant collector according to one of claims 9 to 11, characterised in that the spacers (5) are formed as small-area bulges of the protective plates (2).

13. Contaminant collector according to claim 12, characterised in that the bulges forming the spacers (5) are formed as elevations (6) and corresponding depressions (7) of the plate profiling.

14. Contaminant collector according to claim 13, characterised in that the elevations (6) and the corresponding depressions (7) of the plate profiling are arranged in a grid, which enables a production of the correspondence between adjacent protective plates (2) by turning the one protective plate relative to the other through 180° in the plate plane.

15. Contaminant collector according to claim 14, characterised in that each elevation (6) and each depression (7) are arranged adjacent to one another in respective adjacent ribs (8) of the plate profiling.

16. Contaminant collector according to one of claims 9 to 15, characterised in that the protective plates (12) have conical protrusions (20), the height of which substantially corresponds to the spacing between adjacent protective plates, at least in the region of the edges flowed against by the cold medium.

## Revendications

1. Bloc d'accumulation de chaleur pour des échangeurs de chaleur régénératifs, avec une multitude de plaques d'échangeur de chaleur qui, pour former de canaux d'écoulement, sont disposées essentiellement parallèlement les unes aux autres, caractérisé
en ce qu'il est disposé en amont des plaques d'échangeur de chaleur, au côté d'afflux d'un milieu froid, un collecteur d'impuretés (6),
- en ce que le collecteur d'impuretés (6) présente une multitude de plaques de protection (12) qui sont orientées sensiblement parallèlement aux plaques d'échangeur de chaleur,
- en ce qu'une multitude de pièces d'écartement (15) est prévue, qui sont disposées entre des plaques de protection avoisinantes et qui relient celles-ci par des moyens de fixation et
- en ce que les pièçes d'écartement (15) sont disposées selon un écart par rapport aux bords d'afflux du milieu froid des plaques de protection (12).

2. Bloc d'accumulation de chaleur selon la revendication 1, caractérisé en ce que les plaques de protection (12) sont constituées de matière synthétique élastiquement déformable, notamment en polypropylène et ont une épaisseur de couche d'environ 1 mm.

3. Bloc d'accumulation de chaleur selon la revendication 1 ou 2, caractérisé en ce que les plaques de protection (12) présentent un profilage de préférence en forme d'onde dont les nervures (18) s'étendent essentiellement dans la direction des canaux d'écoulement.

4. Bloc d'accumulation de chaleur selon l'une des revendications 1 à 3, caractérisé en ce que les pièces d'écartement (15) sont réalisées comme creux à face réduite des plaques de protection (12).

5. Bloc d'accumulation de chaleur selon la revendication 4, caractérisé en ce que les creux formant les pièces d'écartement (15) sont réalisés comme surélévations (16) et creux correspondants (17) du profilage des plaques.

6. Bloc d'accumulation de chaleur selon la revendication 5, caractérisé en ce que les surélévations (16) et les creux correspondants (17) du profilage des plaques sont disposés selon une grille qui permet un établissement de la correspondance entre des plaques de protection avoisinantes (12) par une rotation d'une plaque de protection par rapport à l'autre de 180° dans le plan des plaques.

7. Bloc d'accumulation de chaleur selon la revendication 6, caractérisé en ce que respectivement une surélévation (16) et un creux (17) sont disposés l'un à côté de l'autre dans des nervures avoisinantes (18) du profilage des plaques.

8. Bloc d'accumulation de chaleur selon l'une des revendications 1 à 7, caractérisé en ce que les plaques de protection (12) présentent au moins au voisinage des bords auxquels afflue le milieu froid des saillies coniques (20) dont la hauteur correspond essentiellement à l'écart entre des plaques de protection avoisinantes.

9. Collecteur d'impuretés pour des blocs d'accumulation de chaleur d'échangeurs de chaleur régénératifs, caractérisé par une pluralité de plaques de protection (12) qui, pour former des canaux d'écoulement, sont disposés sensiblement parallèlement les unes aux autres, et une multitude de pièces d'écartement (15) qui sont disposées entre des plaques de protection avoisinantes (12) et qui relient celles-ci par des moyens de fixation, où les pièces d'écartement (15) sont disposées selon un écart aux bords des plaques de protection (12) auxquels afflue le milieu froid.

10. Collecteur d'impuretés selon la revendication 9, caractérisé en ce que les plaques de protection (12) sont réalisées en une matière synthétique élastiquement déformable, notamment en polypropylène, et présentent une épaisseur de couche d'environ 1 mm.

11. Collecteur d'impuretés selon la revendication 9 ou 10, caractérisé en ce que les plaques de protection (2) présentent un profilage de préférence en forme d'ondes dont les nervures (8) s'étendent essentiellement dans la direction des canaux d'écoulement.

12. Collecteur d'impuretés selon l'une des revendications 9 à 11, caractérisé en ce que les pièces d'écartement (5) sont réalisées comme creux de petite surface des plaques de protection (2).

13. Collecteur d'impuretés selon la revendication 12, caractérisé en ce que les creux formant les pièces d'écartement (5) sont réalisés comme surélévations (6) et creux correspondants (7) du profilage des plaques.

14. Collecteur d'impuretés selon la revendication 13, caractérisé en ce que les surélévations (6) et les creux correspondants (7) du profilage des plaques sont disposés selon une grille qui permet l'établissement de la correspondance entre des plaques de protection avoisinantes (2) par une rotation d'une plaque de protection par rapport à l'autre de 180° dans le plan des plaques.

15. Collecteur d'impuretés selon la revendication 14, caractérisé en ce que respectivement une surélévation (6) et un creux (7) sont disposés l'un à côté de l'autre dans des nervures avoisinantes (8) du profilage des plaques.

16. Collecteur d'impuretés selon l'une des revendications 9 à 15, caractérisé en ce que les plaques de protection (12) présentent au moins au voisinage des bords auxquels afflue le milieu froid des saillies coniques (20) dont la hauteur correspond essentiellement à l'écart entre des plaques de protection avoisinantes.
